# EUROPÄISCHE PATENTSCHRIFT

(11) **EP 1 063 194 B1**
(45) Veröffentlichungstag und Bekanntmachung des Hinweises auf die Patenterteilung: **23.02.2005**
(21) Anmeldenummer: 00113518.5
(22) Anmeldetag: 26.06.2000
(51) Int. Cl.: B66C 13/46, B66C 13/08, B66C 13/06

(54) **Verfahren zum Absenken und Absetzen einer Kranlast auf einer Unterlage**
Method for lowering and depositing a crane load on a support
Procédé pour abaisser et déposer une charge de grue sur un support

(30) Priorität: 25.06.1999 DE 19929227
(43) Veröffentlichungstag der Anmeldung: 27.12.2000
(73) Patentinhaber: SIEMENS AKTIENGESELLSCHAFT, 80333 München (DE)
(72) Erfinder: Wichner, Wolfgang, Dipl.-Ing., 90530 Wendelstein (DE); Maurer, Peter, Dipl.-Ing., 90547 Stein (DE); Wilharm, Heinz, Dipl.-Ing., 91056 Erlangen (DE); Yuan, Hao, Dr., 91052 Erlangen (DE)

(56) Entgegenhaltungen:
- DE-A- 19 918 449
- US-A- 3 944 272

## Beschreibung

Die Erfindung betrifft ein Verfahren zum Absenken und Absetzen einer Kranlast auf einer Unterlage, wie es beispielsweise in Container-Terminals od.dgl. eingesetzt wird. Eine solche Krananlage wird in der DE-A-199 18 449, welche dem Oberbegriff des unabhängigen Produktanspruchs 8 und des unabhängigen Verfahrensanspruch 1 entspricht, beschrieben. Hierbei muß mit einem ökonomisch vernünftigen zeitlichen Aufwand sichergestellt sein, daß Kranlasten, beispielsweise Container, zuverlässig aufgenommen und transportiert werden können, wobei insbesondere sichergestellt werden muß, daß die Kranlasten in exakten Positionierungen auf darunter angeordneten Containern, Unterlagen od.dgl. abgesetzt werden können. Auch beim Absetzen vom Kranlasten, z.B. Containern, auf Fahrzeugen od.dgl. muß gewährleistet sein, daß die Kranlasten in einer bestimmten Positionierung auf einer fahrzeugseitigen Unterlage abgesetzt werden, beispielsweise muß sichergestellt sein, daß die auf dem Fahrzeug abgesetzte Kranlast an keiner Stelle über die Randkanten der fahrzeugseitigen Unterlage vorsteht.

Der Erfindung liegt die Aufgabe zugrunde, ein Verfahren zum Absenken und Absetzen einer Kranlast auf einer Unterlage zur Verfügung zu stellen, mittels dem mit einem möglichst geringen Aufwand sichergestellt werden kann, daß die Kranlast innerhalb des gewünschten Positionierungsbereichs auf der Unterlage abgesetzt wird.

Diese Aufgabe wird erfindungsgemäß dadurch gelöst, daß für den Absetzzeitpunkt der Kranlast auf der Unterlage ein zulässiger Skew-Winkel-Bereich vorgegeben wird, daß in einem Zeitpunkt vor dem Absetzzeitpunkt der Kranlast auf der Unterlage diejenigen Zeitpunkte T _{Eintritt} und T _{Austritt} ermittelt werden, in denen die Kranlast in den zulässigen Skew-Winkel-Bereich eintritt bzw. aus dem zulässigen Skew-Winkel-Bereich austritt, und daß der Absenkvorgang der Kranlast so gesteuert wird, daß der Absetzzeitpunkt der Kranlast auf der Unterlage zwischen T _{Eintritt} und dem Zeitpunkt T _{Austritt} liegt.

Neben den anderen Voraussetzungen für ein exaktes Absetzen der Kranlast auf der Unterlage, das durch Positionierung der Kranlast in deren Längsrichtungen gewährleistet wird, wird mit dem erfindungsgemäßen Verfahren sichergestellt, daß der Skew-Winkel der Kranlast im Absetzzeitpunkt innerhalb der erlaubten Grenzwerte verbleibt. Als Skew bezeichnet man in der Containerkrantechnik die Rotation der Last um die vertikale Achse durch die Mitte der Last.

Gemäß einer vorteilhaften Weiterbildung des erfindungsgemäßen Verfahrens wird in der Phase vor dem Absetzzeitpunkt der Verlauf des Skew-Winkels als Funktion der Zeit ermittelt. Für die Ermittlung des Verlaufs des Skew-Winkels in der Vergangenheit und zur Ermittlung des aktuellen Skew-Winkels können aus dem Stand der Technik bekannte, z.B. optische Meßeinrichtungen eingesetzt werden. Grundsätzlich ist jedoch jedwede Art von Meßeinrichtung einsetzbar, mittels der die Relativstellung in Rotationsrichtung eines Spreaders bzw. Lastaufnahmerahmens in bezug auf ein rotationsfestes Hubwerk ermittelbar ist. Darüber hinaus können selbstverständlich auch solche Meßeinrichtungen eingesetzt werden, mittels denen die Rotationsposition der Kranlast bzw. des Containers in bezug auf das rotationsfeste Hubwerk ermittelbar ist; es wird davon ausgegangen, daß des weiteren die Position der Unterlage in Relation zu der des Hubwerks bekannt ist.

Gemäß einer vorteilhaften Weiterbildung des erfindungsgemäßen Verfahrens werden zur Ermittlung des zukünftigen Skew-Winkel-Verlaufs und der Zeitpunkte T _{Eintritt} und T _{Austritt} der aktuelle Skew-Winkel und der vergangene Skew-Winkel-Verlauf berücksichtigt.

Eine weitere Verbesserung bei der Ermittlung des zukünftigen Skew-Winkel-Verlaufs und der Zeitpunkte T _{Eintritt} und T _{Austritt} wird erzielt, wenn des weiteren die Skew-Charakteristik einer Seilführung des Spreaders bzw. Lastaufnahmerahmens berücksichtigt wird.

Vorteilhaft wird die Skew-Charakteristik der Seilführung in Abhängigkeit von der Hubhöhe, der Kranlastmasse und der Kranlastlängenausdehnung ermittelt.

Gemäß einer weiteren vorteilhaften Ausführungsform werden bei der Steuerung des Absetzvorgangs der Kranlast die aktuelle Geschwindigkeit eines dem Spreader bzw. Lastaufnahmerahmen zugeordneten Hubwerks und der aktuelle Abstand zwischen der Unterseite der Kranlast und der Unterlage berücksichtigt.

Des weiteren ist es möglich, bei der Steuerung des Absenk- bzw. Absetzvorgangs der Kranlast die aktuelle Beschleunigung des Hubwerks zu berücksichtigen.

Eine Krananlage zum Aufnehmen, Transportieren und Absetzen von Kranlasten hat einen Lastaufnahmerahmen bzw. Spreader, an dem die Kranlast anbringbar ist, ein Hubwerk, das über eine Seilanlage mit dem Lastaufnahmerahmen bzw. Spreader verbunden und mittels dem der Lastaufnahmerahmen bzw. Spreader in Vertikalrichtung verfahrbar ist, eine Absetzsteuerung, mittels der das Hubwerk bzw. dessen Antrieb zur Durchführung eines Absetzvorgangs der Kranlast auf einer Unterlage steuerbar ist, und eine Meßeinrichtung, mittels der horizontale Schwing- und Pendelbewegungen des Lastaufnahmerahmens bzw. Spreaders in bezug auf das Hubwerk erfaßbar sind. Um ein ordnungsgemäßes Absetzen der Kranlast auf der Unterlage zu gewährleisten, ist der Absetzsteuerung ein Skew-Prädiktor zugeordnet, mittels dem unter Berücksichtigung eines aktuellen Skew-Winkels, eines vorgegebenen zulässigen Skew-Winkel-Bereichs, einer Kranlastmasse, einer Kranlastlängenausdehnung, einer Skew-Charakteristik der Seilführung, einer aktuellen Hubhöhe und einer aktuellen Geschwindigkeit des Hubwerks ein zukünftiger Skew-Winkel-Verlauf und die Zeitpunkte T _{Eintritt} und T _{Austritt} ermittelbar sind, zu denen die Kranlast in den vorgegebenen zulässigen Skew-Winkel-Bereich ein- bzw. aus dem vorgegebenen zulässigen Skew-Winkel-Bereich austritt.

Die Absetzsteuerung der erfindungsgemäßen Krananlage ist zweckmäßigerweise so ausgestaltet, daß in ihr unter Berücksichtigung der Zeitpunkte T _{Eintritt} und T _{Austritt}, der aktuellen Geschwindigkeit des Hubwerks sowie des aktuellen Abstands zwischen der Unterseite der Kranlast und der Unterlage der erforderliche Geschwindigkeitsverlauf für das Hubwerk errechenbar ist.

Vorteilhaft ist ein Begrenzer vorgesehen, der zwischen einem Wegregler und dem Antrieb des Hubwerks angeordnet ist und über den die Absetzsteuerung Zugriff auf den Geschwindigkeitssollwert des Hubwerks hat.

Im folgenden wird die Erfindung an Hand einer Ausführungsform unter Bezugnahme auf die Zeichnung näher erläutert. Es zeigen:
- FIG 1: eine prinzipielle Darstellung einer auf einer Unterlage abzusetzenden Kranlast in Draufsicht;
- FIG 2: den Verlauf eines Skew-Winkels einer Kranlast in Abhängigkeit von der Zeit; und
- FIG 3: eine prinzipielle Darstellung des erfindungsgemäßen Verfahrens zum Absenken und Absetzen einer Kranlast.

In FIG 1 ist eine Kranlast 1 dargestellt, bei der es sich beispielsweise um einen Container od.dgl. handeln kann. Diese Kranlast 1 soll im dargestellten Ausführungsbeispiel auf einer Unterlage 2 abgesetzt werden. Wesentlich bei diesem Absetzvorgang ist, daß die Kranlast 1 nach dem Absetzen auf der Unterlage 2 an keiner Stelle über den Rand der Unterlage 2 vorsteht.

Im dargestellten Ausführungsbeispiel ist die Breite b der Kranlast 1 geringer als die Breite B der Unterlage 2.

Da im dargestellten Ausführungsbeispiel verhindert werden soll, daß die Kranlast 1 an irgendeiner Stelle über den Rand der Unterlage 2 vorsteht, was insbesondere beim Absetzen von Kranlasten 1, z.B. auf Fahrzeuge, unabdingbar ist, muß die relative Verdrehung der Kranlast 1 in bezug auf die Unterlage 2 einen bestimmten Bereich einhalten.

Diese Voraussetzung gilt zusätzlich dazu, daß die Positionierung der Kranlast 1 in den Längsrichtungen x und y exakt ist.

Diese Drehung der Kranlast 1 um die vertikale Achse durch ihre Mitte wird als Skew bezeichnet. Für den Augenblick des Absetzens der Kranlast 1 auf der Unterlage 2 gilt die Bedingung, daß der Skew-Winkel p innerhalb des durch die Grenzen ρₘₐₓ₊ und ρₘₐₓ₋ vorgegebenen zulässigen Bereich liegt.

Eine pendelnd aufgehängte Kranlast kann jedoch aufgrund unsymmetrischer Lastverteilung und aufgrund schräg angreifender Winde od.dgl. Skew-Schwingungen mit einer größeren Amplitude als ρₘₐₓ₊ bzw. ρₘₐₓ₋ aufweisen. Zum ordnungsgemäßen Absetzen der Kranlast 1 auf der Unterlage 2 muß der Absenk- bzw. Absetzvorgang der Kranlast 1 so gestaltet werden, daß der Skew-Winkel p im Augenblick des Auftreffens der Kranlast 1 auf der Unterlage 2 innerhalb der erlaubten Grenzen ρₘₐₓ₊ und ρₘₐₓ₋ liegt.

Es sei an dieser Stelle darauf hingewiesen, daß ein zulässiger Skew-Winkel-Bereich auch durch andere Parameter vorgegeben sein kann als die Abmessungen der Kranlast 1 bzw. der Unterlage 2, z.B. durch gewisse Aufnahmetoleranzen von Lagerelementen, durch räumliche Verhältnisse od.dgl.

In FIG 2 ist der zeitliche Verlauf des Skew-Winkels ρ(t) dargestellt. Aus dem Graph ρ(t) geht hervor, daß der Skew-Winkel zwischen seinen Null-Durchgängen Werte annimmt, die unterhalb der unteren Grenze ρₘₐₓ₋ bzw. oberhalb der oberen Grenze ρₘₐₓ₊ desjenigen Skew-Winkel-Bereichs liegen, durch dessen Einhaltung im Zeitpunkt des Auftreffens der Kranlast 1 auf der Unterlage 2 sichergestellt werden kann, daß die Kranlast 1 nirgendwo über die Ränder der Unterlage 2 vorsteht.

Durch die Linie V_{w} ist der Geschwindigkeitsverlauf der Kranlast 1 in vertikaler Richtung für den Fall dargestellt, daß der Skew-Winkel ρ bzw. der zeitliche Verlauf des Skew-Winkels ρ(t) beim Steuern bzw. Regeln des Absetz- bzw. Absenkvorgangs nicht berücksichtigt wird. Wie sich aus dem Geschwindigkeitsverlauf V_{w} ergibt, wird die Kranlast 1 zum Zeitpunkt T_{w} auf der Unterlage 2 abgesetzt, mit der Folge, daß der Absetzzeitpunkt T_{w} der Kranlast 1 auf der Unterlage 2 außerhalb desjenigen Bereichs liegt, in dem der Skew-Winkel ρ sich innerhalb des zulässigen Skew-Winkel-Bereichs befindet, der durch die Grenzen ρₘₐₓ₊ und ρₘₐₓ₋ vorgegeben ist. Für den zulässigen Skew-Winkel-Bereich ergibt sich gemäß FIG 2 der Zeitraum zwischen T _{Eintritt} und T _{Austritt}. Zum Zeitpunkt T _{Eintritt} tritt der Skew-Winkel ρ aus dem unzulässigen Bereich in den für den Absetzvorgang der Kranlast 1 auf der Unterlage 2 zulässigen Bereich. Im Zeitpunkt T _{Austritt} tritt der Skew-Winkel aus diesem zulässigen Skew-Winkel-Bereich wieder aus.

Um sicherzustellen, daß der Zeitpunkt des Absetzens der Kranlast 1 auf der Unterlage 2 zwischen den Zeitpunkten T _{Eintritt} und T _{Austritt} und damit der Skew-Winkel der Kranlast 1 zum Zeitpunkt des Absetzens derselben auf der Unterlage 2 innerhalb des zulässigen Skew-Winkel-Bereichs liegt, wird zum Zeitpunkt T, der vor dem Absetzzeitpunkt liegt, in noch zu erläuternder Weise der voraussichtliche zukünftige zeitliche Verlauf des Skew-Winkels p(t) ermittelt. Nach der Ermittlung dieses zukünftigen Skew-Winkel-Verlaufs p(t) wird in die Steuerung eines für den Absenk- bzw. Absetzvorgang der Kranlast 1 eingesetzten Hubwerks eingegriffen. Der Geschwindigkeitsverlauf bei der vertikalen Absenkung der Kranlast 1 wird so verändert, daß er der deutlicher gezeichneten Linie V_{A} entspricht. Im dargestellten Ausführungsbeispiel wird früher als eigentlich vorgesehen die Geschwindigkeit reduziert, bis sie einen niedrigeren Wert erreicht. Dieser niedrigere Wert wird dann für einige Zeit eingehalten, bis sich die Kranlast 1 innerhalb des für den Absetzzeitpunkt zulässigen Skew-Winkel-Bereichs befindet. Sodann erfolgt beim Absetzen der Kranlast 1 eine weitere Reduzierung der Absetzgeschwindigkeit. Der Absetzzeitpunkt liegt, wie sich aus FIG 2 ergibt, im Zeitpunkt T_{A}, d.h. innerhalb des durch die Grenzwerte T _{Eintritt} und T _{Austritt} vorgegebenen Zeitraums, in dem sich der Skew-Winkel ρ der Kranlast 1 innerhalb des zulässigen Skew-Winkel-Bereichs befindet.

Mit diesem Verfahren ist es möglich, zu einem früheren Zeitpunkt T, der in jedem Fall vor dem Absetzzeitpunkt der Kranlast 1 auf der Unterlage liegt, vorherzubestimmen, wann der Skew-Winkel ρ in den durch die Grenzwerte ρₘₐₓ₊ und ρₘₐₓ₋ vorgegebenen zulässigen Skew-Winkel-Bereich ein- und wieder austritt; sodann kann durch Eingriffe in eine Absetzsteuerung 3 bzw. in einen Antrieb 4 des Hubwerks, an dem die Kranlast 1 hängt, der Geschwindigkeitsverlauf des Hubwerks bzw. der Kranlast 1 in vertikaler Richtung so modifiziert werden, daß die Kranlast 1 mit dem neuen, in FIG 2 als V_{A} bezeichneten Geschwindigkeitsverlauf die Unterlage 2 zum Zeitpunkt T_{A} erreicht, der zwischen den Zeitpunkten T _{Eintritt} und T _{Austritt} liegt.

Die vorstehend geschilderte Vorausberechnung des zukünftigen Verlaufs des Skew-Winkels ρ(t) im Zeitpunkt T wird mittels eines Skew-Prädiktors 5 durchgeführt. In diesen Skew-Prädiktor 5 werden der Skew-Winkel-Verlauf ρ(t) in der Vergangenheit sowie der aktuelle Skew-Winkel ρ eingegeben. Zur Messung des Skew-Winkels p stehen unterschiedliche, z.B. optische Meßsysteme zur Verfügung, beispielsweise ein Meßsystem, bei dem seitens einer hubwerkseitigen Beleuchtungsanlage zumindest ein an einem Lastaufnahmerahmen bzw. Spreader vorgesehener Reflektor beleuchtet wird, wobei dann das vom zumindest einen Reflektor zum Hubwerk reflektierte Licht, das abhängig von der Drehposition des zumindest einen Reflektors in bezug auf das Hubwerk ist, von beispielsweise zumindest einer Zeilenkamera erfaßt wird. So kann kontinuierlich der Skew-Winkel des Spreaders bzw. Lastaufnahmerahmens und damit der Kranlast 1 in bezug auf das Hubwerk bzw. die zum Hubwerk sich in einer bestimmten Position befindende Unterlage 1 erfaßt werden.

Des weiteren werden in den Skew-Prädiktor 5 die für den zu regelnden bzw. zu steuernden Absetzvorgang vorgegebenen Grenzwerte ρₘₐₓ₊ und ρₘₐₓ₋ eingegeben, durch die der zulässige Skew-Winkel-Bereich zum Zeitpunkt des Absetzens der Kranlast 1 auf der Unterlage 2 vorgegeben ist.

Darüber hinaus werden in den Skew-Prädiktor 5 die aktuelle Hubhöhe Zist und die aktuelle Geschwindigkeit V_{HW} des Hubwerks eingegeben. Darüber hinaus erhält der Skew-Prädiktor 5 Daten bezüglich der Kranlastmasse M_{L}, der Kranlastlängenausdehnung L sowie der Skew-Charakteristik ρ•ₓ, welche der typischen Skew-Schwingungsfrequenz als Funktion der Hubhöhe Zist, der Kranlastmasse M_{L} und der Kranlastlängenausdehnung L entspricht. Darüber hinaus ist es möglich, dem Skew-Prädiktor 5 Daten bezüglich einer etwaigen aktuellen Beschleunigung des Hubwerkes einzugeben.

Aus den genannten Größen errechnet der Skew-Prädiktor den voraussichtlichen Skew-Winkel ρ(t) in der Zukunft als Funktion der Zeit sowie entsprechend die voraussichtlichen Zeitpunkte T _{Eintritt} und T _{Austritt}, durch die der für den Absetzzeitpunkt T_{A} zulässige Skew-Winkel-Bereich vorgegeben ist.

Die Zeitpunkte T _{Eintritt} und T _{Austritt} werden der Absetzsteuerung 3 zugeführt, welche dem Skew-Prädiktor 5 nachgeschaltet ist. Außerdem verarbeitet die Absetzsteuerung 3 noch die aktuelle Geschwindigkeit V_{HW} des Hubwerks sowie den aktuellen Abstand (Z*-Zist) zwischen der Unterseite der Kranlast 1 und der Unterlage 2.

Die Absetzsteuerung 3 errechnet dann aus den genannten Daten den erforderlichen Geschwindigkeitsverlauf V_{A}, siehe FIG 2, für das Hubwerk; entsprechend greift die Absetzsteuerung 3, die an eine eigentliche Kransteuerung 6 das Fahrkommando " Senken" gibt, hinter einem herkömmlichen Wegregler 7 des Antriebs 4 des Hubwerks über einen Begrenzer 8 auf den Geschwindigkeitssollwert des Antriebs 4 des Hubwerks ein.

Zusätzlich kann die Absetzsteuerung 3 bei Bedarf das Hubwerk durch Löschung ihres binären Ausgangssignales bzw. des Fahrkommandos "Senken" auch vorübergehend ganz anhalten, um sicherzustellen, daß der Absetzzeitpunkt T_{A} der Kranlast 1 auf der Unterlage 2 innerhalb des für den Skew-Winkel ρ zulässigen Skew-Winkel-Bereichs liegt.

## Patentansprüche

1. Verfahren zum Absenken und Absetzen einer Kranlast (1) auf einer Unterlage (2), **dadurch gekennzeichnet, daß** für den Absetzzeitpunkt (T_{A}) der Kranlast (1) auf der Unterlage (2) ein zulässiger Skew-Winkel-Bereich ρₘₐₓ₊ bis ρₘₐₓ₋ den man in der Containerkrantechnik als die Rotation der Last um die vertikale Achse durch die Mitte der Last bezeichnet, vorgegeben wird, daß in einem Zeitpunkt (T) vor dem Absetzzeitpunkt (T_{A}) der Kranlast (1) auf der Unterlage (2) diejenigen Zeitpunkte (T _{Eintritt}) und (T _{Austritt}) ermittelt werden, in denen die Kranlast (1) in den zulässigen Skew-Winkel-Bereich ρₘₐₓ₊ bis ρₘₐₓ₋ eintritt bzw. aus diesem zulässigen Skew-Winkel-Bereich ρₘₐₓ₊ bis ρₘₐₓ₋ austritt, und daß der Absenkvorgang der Kranlast (1) so gesteuert wird, daß der Absetzzeitpunkt (T_{A}) der Kranlast (1) auf der Unterlage (2) zwischen dem Zeitpunkt (T _{Eintritt}) und dem Zeitpunkt (T _{Austritt}) liegt.

2. Verfahren nach Anspruch 1, bei dem in der Phase vor dem Absetzzeitpunkt (T_{A}) der Verlauf des Skew-Winkels als Funktion der Zeit ermittelt wird.

3. Verfahren nach Anspruch 1 oder 2, bei dem zur Ermittlung des zukünftigen Skew-Winkel-Verlaufs (p(t)) und der Zeitpunkte T _{Eintritt} und T _{Austritt} der aktuelle Skew-Winkel (ρ) und der vergangene Skew-Winkel-Verlauf (ρ(t)) berücksichtigt werden.

4. Verfahren nach einem der Ansprüche 1 bis 3, bei dem zur Ermittlung des zukünftigen Skew-Winkel-Verlaufs und der Zeitpunkte T _{Eintritt} und T _{Austritt} die Skew-Charakteristik einer Seilführung eines Spreaders bzw. Lastaufnahmerahmens berücksichtigt wird.

5. Verfahren nach Anspruch 4, bei dem die Skew-Charakteristik der Seilführung in Abhängigkeit von der Hubhöhe (Zᵢₛₜ), der Kranlastmasse (M_{L)} und der Kranlastlängenausdehnung (L) ermittelt wird.

6. Verfahren nach einem der Ansprüche 1 bis 5, bei dem bei der Steuerung des Absenkvorgangs der Kranlast (1) die aktuelle Geschwindigkeit (V_{HW}) eines dem Spreader bzw. Lastaufnahmerahmen zugeordneten Hubwerks und der aktuelle Abstand (Z-Zᵢₛₜ) zwischen der Unterseite der Kranlast (1) und der Unterlage (2) berücksichtigt werden.

7. Verfahren nach einem der Ansprüche 1 bis 6, bei dem bei der Steuerung des Absenkvorgangs der Kranlast (1) die aktuelle Beschleunigung (A_{HW}) des Hubwerks berücksichtigt wird.

8. Krananlage zum Aufnehmen, Transportieren und Absetzen von Kranlasten (1), mit einem Lastaufnahmerahmen bzw. Spreader, an dem die Kranlast (1) anbringbar ist, einem Hubwerk, das über eine Seilanlage mit dem Lastaufnahmerahmen bzw. Spreader verbunden ist und mittels dem der Lastaufnahmerahmen bzw. Spreader in Vertikalrichtung verfahrbar ist, einer Absetzsteuerung (3), mittels der das Hubwerk bzw. dessen Antrieb (4) zur Durchführung eines Absetzvorgangs der Kranlast (1) auf einer Unterlage (2) steuerbar ist, und einer Meßeinrichtung, mittels der horizontale und um die vertikale Raumachse rotatorische Schwing- und Pendelbewegungen des Lastaufnahmerahmens bzw. Spreaders in bezug auf das Hubwerk erfaßbar sind, **dadurch gekennzeichnet, daß** der Absetzsteuerung (3) ein Skew-Prädiktor (5) zugeordnet ist, mittels dem unter Berücksichtigung eines aktuellen Skew-Winkels (ρ), eines vorgegebenen zulässigen Skew-Winkel-Bereichs ρₘₐₓ₊ bis ρₘₐₓ₋, einer Kranlastmasse (M_{L}), einer Kranlastlängenausdehnung (L), einer Skew-Charakteristik (ρ•) der Seilführung, einer aktuellen Hubhöhe (Zᵢₛₜ) und einer aktuellen Geschwindigkeit (V_{HW}) des Hubwerks ein zukünftiger Skew-Winkel-Verlauf (ρ(t)) und die Zeitpunkte T _{Eintritt} und T _{Austritt} ermittelbar sind, zu denen die Kranlast (1) in den vorgegebenen zulässigen Skew-Winkel-Bereich ρₘₐₓ₊ bis ρₘₐₓ₋ ein- bzw. aus dem vorgegebenen zulässigen Skew-Winkel-Bereich ρₘₐₓ₊ bis ρₘₐₓ₋ austritt.

9. Krananlage nach Anspruch 8, bei der in der Absetzsteuerung (3) unter Berücksichtigung der Zeitpunkte T _{Eintritt} und T _{Austritt}, der aktuellen Geschwindigkeit (V_{HW}) des Hubwerks sowie des aktuellen Abstands (Z*-Zᵢₛₜ) zwischen der Unterseite der Kranlast (1) und der Unterlage (2) der erforderliche Geschwindigkeitsverlauf für das Hubwerk errechenbar ist.

10. Krananlage nach Anspruch 8 oder 9, mit einem Begrenzer (8), der zwischen einem Wegregler (7) und dem Antrieb (4) des Hubwerks angeordnet ist und über den die Absetzsteuerung (3) Zugriff auf den Hubwerksgeschwindigkeitssollwert hat.

## Claims

1. Method for lowering and depositing a crane load (1) on a support (2), **characterized in that** a permitted skew angle range ρₘₐₓ₊ to ρₘₐₓ₋, referred to in container crane technology as the rotation of the load about the vertical axis through the centre of the load, is predefined for the time (T_{A}) when the crane load (1) is deposited on the support (2), that at a time (T) before the time (T_{A}) when the crane load (1) is deposited on the support (2) the times (T _{entry}) and (T ₑₓᵢₜ) are determined, at which the crane load enters the permitted skew angle range ρₘₐₓ₊ to ρₘₐₓ₋ or exits from said permitted skew angle range ρₘₐₓ₊ to ρₘₐₓ₋, and that the process of depositing the crane load (1) is controlled such that the time (T_{A}) when the crane load (1) is deposited on the support (2) is between the time (T _{entry}) and the time (T ₑₓᵢₜ).

2. Method according to Claim 1, in which the pattern of the skew angle is determined as a function of time in the phase before the time of depositing (TA).

3. Method according to Claim 1 or 2, in which the current skew angle (ρ) and the past skew angle pattern (p(t)) are taken into account for determining the future skew angle pattern (ρ(t)) and the times T _{entry} and T ₑₓᵢₜ.

4. Method according to one of Claims 1 to 3, in which the skew characteristics of a cable guide of a spreader or load holding frame are taken into account for determining the future skew angle pattern and the times T _{entry} and T ₑₓᵢₜ.

5. Method according to Claim 4, in which the skew characteristics of the cable guide are determined as a function of lift height (Z_{actual}), crane load mass (M_{L}) and the linear expansion of the crane load (L).

6. Method according to one of Claims 1 to 5, in which the current speed (V_{HW}) of a hoisting system assigned to the spreader or load holding frame and the current distance (Z-Z_{actual}) between the lower surface of the crane load (1) and the support (2) are taken into account when controlling the process of lowering the crane load (1).

7. Method according to one of Claims 1 to 6, in which the current acceleration (A_{HW}) of the hoisting system is taken into account when controlling the process of lowering the crane load (1).

8. Crane system for picking up, transporting and depositing crane loads (1), with a load holding frame or spreader, to which the crane load (1) can be attached, a hoisting system, which is connected via a cable system to the load holding frame or spreader and by means of which the load holding frame or spreader can be moved in a vertical direction, a deposit controller (3), by means of which the hoisting system or its drive unit (4) can be controlled to execute a process for depositing the crane load (1) on a support (2), and a measuring device, by means of which the horizontal oscillation and swinging motion and the rotational oscillation and swinging motion of the load holding frame or spreader about the vertical spatial axis in relation to the hoisting system can be detected, **characterized in that** the deposit controller (3) is assigned a skew predictor (5), by means of which a future skew angle pattern (ρ(t)) and the times T _{entry} and T ₑₓᵢₜ, at which the crane load (1) enters the predefined permitted skew angle range ρₘₐₓ₊ to ρₘₐₓ₋ or exits from the predefined permitted skew angle range ρₘₐₓ₊ to ρₘₐₓ₋, can be determined taking into account the current skew angle (p), the predefined permitted skew angle range ρₘₐₓ₊ to ρₘₐₓ₋, the crane load (M_{L}), the linear expansion of the crane load (L), the skew characteristic (ρ•) of the cable guide, the current lift height (Z_{actual}) and the current speed (V_{HW}) of the hoisting system.

9. Crane system according to Claim 8, in which the required speed pattern for the hoisting system can be calculated in the deposit controller (3) taking into account the times T _{entry} and T ₑₓᵢₜ, the current speed (V_{HW}) of the hoisting system and the current distance (Z*-Z_{actual}) between the lower surface of the crane load (1) and the support (2).

10. Crane system according to Claim 8 or 9, with a limiter (8) arranged between a displacement regulator (7) and the drive unit (4) of the hoisting system, via which the deposit controller (3) has access to the target speed value of the hoisting system.

## Revendications

1. Procédé pour abaisser et déposer une charge (1) de grue sur un support (2), **caractérisé en ce qu'**on prescrit, pour l'instant (T_{A}) de dépose de la charge (1) de grue sur le support (2), une plage (ρₘₐₓ₊ à ρₘₐₓ₋) admissible d'angle d'inclinaison, qu'on appelle dans la technique des grues pour conteneurs la rotation de la charge autour de l'axe vertical passant par le centre de la charge, **en ce qu'**on détermine, à un instant (T) précédant l'instant (T_{A}) de dépose de la charge (1) de grue sur le support (2), les instants T_{Eintritt} et T_{Austritt} auxquels, respectivement, la charge (1) de grue entre dans la plage (ρₘₐₓ₊ à ρₘₐₓ₋) admissible d'angle d'inclinaison et quitte cette plage (ρₘₐₓ₊ à ρₘₐₓ₋) admissible d'angle d'inclinaison, et **en ce que** le processus d'abaissement de la charge (1) de grue est commandé de telle sorte que l'instant (T_{A}) de dépose de la charge (1) de grue sur le support (2) se situe entre l'instant T_{Eintritt} et l'instant T_{Austritt}.

2. Procédé suivant la revendication 1, suivant lequel on détermine, dans la phase précédant l'instant (T_{A}) de dépose, la courbe de l'angle d'inclinaison en fonction du temps.

3. Procédé suivant la revendication 1 ou 2, suivant lequel, pour déterminer la courbe (ρ(t)) future de l'angle d'inclinaison et les instants T_{Eintritt} et T_{Austritt}, on tient compte de l'angle (ρ) actuel d'inclinaison et de la courbe (ρ(t)) passée de l'angle d'inclinaison.

4. Procédé suivant l'une des revendications 1 à 3, suivant lequel, pour déterminer la courbe future de l'angle d'inclinaison et les instants T_{Eintritt} et T_{Austritt}, on tient compte de la caractéristique d'inclinaison d'un guidage de câble d'un palonnier ou encore d'un cadre porte-charge.

5. Procédé suivant la revendication 4, suivant lequel on détermine la caractéristique d'inclinaison du guidage de câble en fonction de la hauteur (Zᵢₛₜ) de levage, de la masse (M_{L}) de la charge de grue et de l'étendue (L) longitudinale de la charge de grue.

6. Procédé suivant l'une des revendications 1 à 5, suivant lequel, pour commander le processus d'abaissement de la charge (1) de grue, on tient compte de la vitesse (V_{HW}) instantanée d'un dispositif de levage associé au palonnier ou au cadre porte-charge et de la distance (Z*-Zᵢₛₜ) instantanée entre le dessous de la charge (1) de grue et le support (2).

7. Procédé suivant l'une des revendications 1 à 6, suivant lequel, pour commander le processus d'abaissement de la charge (1) de grue, on tient compte de l'accélération (A_{HW}) instantanée du dispositif de levage.

8. Système de grue pour recevoir, transporter et déposer des charges (1) de grue, comportant un cadre porte-charge ou un palonnier auquel peut être fixée la charge (1) de grue, comportant un dispositif de levage qui est relié au cadre porte-charge ou au palonnier par un système de câbles et au moyen duquel le cadre porte-charge ou encore le palonnier peut être déplacé en direction verticale, comportant une commande (3) de dépose au moyen de laquelle le dispositif de levage ou son entraînement (4) peut être commandé afin d'effectuer un processus de dépose de la charge (1) de grue sur un support (2), et comportant un équipement de mesure au moyen duquel on peut relever les mouvements oscillants et pendulaires, horizontaux et rotatifs autour de l'axe vertical de coordonnées spatiales, du cadre porte-charge ou du palonnier par rapport au dispositif de levage, **caractérisé en ce qu'**un prédicteur (5) d'inclinaison est associé à la commande (3) de dépose, au moyen duquel, en tenant compte d'un angle (p) actuel d'inclinaison, d'une plage (ρₘₐₓ₊ à ρₘₐₓ₋) admissible prescrite d'angle d'inclinaison, d'une masse (M_{L}) de charge de grue, d'une étendue (L) longitudinale de charge de grue, d'une caractéristique (ρ^{·}) d'inclinaison du guidage de câble, d'une hauteur (Zᵢₛₜ) instantanée de levage et d'une vitesse (V_{HW}) instantanée du dispositif de levage, on peut déterminer une allure (p(t)) future de l'angle d'inclinaison et les instants T_{Eintritt} et T_{Austritt} auxquels, respectivement, la charge (1) de grue entre dans la plage (ρₘₐₓ₊ à ρₘₐₓ₋) admissible prescrite d'angle d'inclinaison et quitte la plage (ρₘₐₓ₊ à ρₘₐₓ₋) admissible prescrite d'angle d'inclinaison.

9. Système de grue suivant la revendication 8, suivant lequel, dans la commande (3) de dépose, en tenant compte des instants T_{Eintritt} et T_{Austritt}, de la vitesse (V_{HW}) instantanée du dispositif de levage et de la distance (Z*-Zᵢₛₜ) instantanée entre le dessous de la charge (1) de grue et le support (2), on peut calculer la courbe de vitesse nécessaire pour le dispositif de levage.

10. Système de grue suivant la revendication 8 ou 9, comprenant un limiteur (8), qui est disposé entre un régulateur (7) de course et l'entraînement (4) du dispositif de levage et par l'intermédiaire duquel la commande (3) de dépose accède à la consigne de vitesse du dispositif de levage.
